# EUROPÄISCHE PATENTSCHRIFT

(11) **EP 0 649 381 B1**
(45) Veröffentlichungstag und Bekanntmachung des Hinweises auf die Patenterteilung: **15.07.1998**
(21) Anmeldenummer: 94912559.5
(22) Anmeldetag: 07.04.1994
(51) Int. Cl.: B65D 73/00

(54) **VERPACKUNG FÜR ZÜNDKERZEN**
PACKAGE FOR SPARKING PLUGS
EMBALLAGE POUR BOUGIES D'ALLUMAGE

(30) Priorität: 15.04.1993 DE 4312273
(43) Veröffentlichungstag der Anmeldung: 26.04.1995
(73) Patentinhaber: ROBERT BOSCH GMBH, 70442 Stuttgart (DE); 4P Nicolaus Kempten GmbH, D-87437 Kempten (DE)
(72) Erfinder: HARTMANN, Kai, D-87480 Wengen (DE); SCHWENTUCHOWSKI, Werner, D-76327 Pfinztal (DE); WOELFER, Volker +di, (DE)
(74) Vertreter: Hutzelmann, Gerhard
(86) Internationale Anmeldenummer: EP9401073
(87) Internationale Veröffentlichungsnummer: WO9424017

(56) Entgegenhaltungen:
- EP-A- 0 466 328
- DE-A- 2 453 309
- US-A- 2 339 555
- US-A- 3 887 067

## Beschreibung

Die Erfindung bezieht sich auf eine Verpackung für wenigstens eine Zündkerze aus einem aus Karton bestehenden Packstoffzuschnitt mit einer ebenen Rückwand und mit einer Vorderwand sowie mit zwei von der Vorderwand gebildeten Hohlwanden mit einander gegenüberliegenden Seiten, die Durchbrüche zur Aufnahme der Endabschnitte der Zündkerzen haben, wobei die beiden gegenüberliegenden Seiten der Hohlwände durch ein einstückig mit diesem verbundenes Zwischenstück miteinander verbunden sind und wobei die Vorderwand eine an einem Ende einer Hohlwand abstehende Lasche hat, die mit einem überstehenden Teil der Rückwand fest verbunden ist.

Aus EP-A-0 466 328 ist eine Verpackung der genannten Art bekannt, bei der zwei im wesentlichen parallel zueinander angeordnete Hohlwände vorgesehen sind, die jeweils einen Teil des zu verpackenden Gegenstandes aufnehmen. Die beiden Hohlwände sind auf einem gemeinsamen Boden angeordnet und mit diesem über eine Klebelasche verbunden. Dabei ist ein ausreichender Diebstahlschutz nicht sichergestellt, da einzelne Gegenstände leicht aus einer solchen Verpackung entnommen werden können.

Der Erfindung liegt die Aufgabe zugrunde, eine Verpackung der eingangs genannten Art vorzuschlagen, die eine ausreichende Stabilität aufweist, so daß den Zündkerzen ein guter Halt gewährt wird. Darüber hinaus soll ein Einblick in die Verpackung auf die dort angeordneten Gegenstände möglich sein um Art und Anzahl der Gegenstände feststellen zu können. Trotzdem soll ein ausreichender Schutz gegen Diebstahl einzelner Zündkerzen gewährleistet sein.

Diese Aufgabe wird erfindungsgemäß dadurch gelöst, daß an der Rückwand Seitenlaschen integral angeordnet sind, die auf die Stirnseiten der Hohlwände abgewinkelt sind, und daß ein Deckel oder eine Hülse die Hohlwände und das Zwischenstück deckend umschließt, wobei der Deckel oder die Hülse mit den Seitenlaschen fest verbunden ist.

Der Deckel beziehungsweise die Hülse erbringt einen sehr guten Schutz gegen die Entnahme einzelner Zündkerzen aus der Verpackung, während die Seitenlaschen eine erhebliche Erhöhung der Steifigkeit der Verpackung erbringen und zwar sowohl in Kombination mit einem Deckel als auch mit einer Hülse.

Eine vorteilhafte Ausgestaltung der Erfindung liegt darin, daß der Deckel bzw. die Hülse ein Sichtfenster hat, dessen Höhe sich über einen zur Rückwand parallelen Abschnitt der Vorderwand bis zum Übergang der rechtwinklig vom Zwischenstück abstehenden Seite zu einem weiteren zur Rückwand parallelen Abschnitt erstreckt.

Dadurch ist ein ausreichender Einblick auf die Gegenstände möglich, ohne daß diese durch das Sichtfenster einzeln entnommen werden können.

In den weiteren Unteransprüchen sind vorteilhafte weitere Ausgestaltungen der Erfindung aufgezeigt.

So wird beispielsweise durch die im Anspruch 3 angegebenen Merkmale ein definierter Sitz und eine gezielte Führung der Zündkerzen in der Verpackung erzielt, was eine eindeutige Lagesicherung gewährleistet.

### Zeichnung

Ausführungsbeispiele der Erfindung sind in der Zeichnung dargestellt und werden in der nachfolgenden Beschreibung näher erläutert.
Es zeigen Fig. 1 einen Packstoffzuschnitt für die Verpackung von vier Zündkerzen in Draufsicht, Fig. 2 den gefalteten und verklebten Packstoffzuschnitt nach Fig.1 in schaubildlicher Ansicht, Fig. 3 einen Querschnitt der Verpackung mit Zündkerzen in der Ebene III-III der Fig. 2, Fig. 4 einen als Diebstahlschutz dienenden Deckel in schaubildlicher Ansicht, Fig. 5 eine als Diebstahlschutz dienende Hülse in schaubildlicher Ansicht und Fig. 6 eine mit einem Deckel oder einer Hülse versehene Verpackung für vier Zündkerzen in schaubildlicher Ansicht.

### Beschreibung der Ausführungsbeispiele

Ein Packstoffzuschnitt 10 (Fig. 1) besteht aus einem länglichen, im wesentlichen rechteckigen Karton, der einseitig gestrichen und bedruckt ist. Dieser Packstoffzuschnitt 10 ist durch Umklappen an einer quer verlaufenden Faltlinie 11 in einen als Rückwand 12 dienenden Abschnitt und in eine Vorderwand 13 aufgeteilt, so daß die gestrichene und bedruckte Seite des Kartons immer nach außen weist. An der Rückwand 12 sind seitlich zwei Seitenlaschen 14 ausgebildet. Die Vorderwand 13 ist durch mehrere quer verlaufende Faltlinien 16, 17, 18, 19, 20, 21 und 22 in Anschnitte unterteilt, die zu zwei Hohlwänden 24 und 25 gefaltet sind (Fig. 2, Fig. 3). Die eine an die Faltlinie 11 anschließende Hohlwand 24 hat zwei senkrecht von der Rückwand 12 abstehende Wandabschnitte 26 und 27 und einen zu dieser parallelen Wandabschnitt 28. Über ein Zwischenstück 30 ist die zweite Hohlwand 25 mit der ersten Hohlwand 24 an den Faltlinien 18 und 19 integral verbunden. Sie hat zwei zueinander schräg verlaufende Wandabschnitte 31 und 32 sowie einen diese verbindenden, zur Rückwand 12 parallel verlaufenden Wandabschnitt 33. Die zweite Hohlwand 25 hat einen vorzugsweise trapezförmigen Querschnitt. Über die Faltlinie 22 ist mit der zweiten Hohlwand 25 eine Lasche 34 verbunden, die auf der Rückwand 12 aufliegt und mit dieser flächig oder teilweise verklebt ist.
In den einander gegenüberliegenden Wandabschnitten 27 und 31 sind Durchbrüche 37 und 38 angeordnet. Diese setzen sich vorzugsweise in den angrenzenden, zur Rückwand 12 parallelen Wandabschnitten 28 und 33 fort. Durch die Durchbrüche 37 in der einen Hohlwand 24 ragen die Gewindeabschnitte 39 der Zündkerzen 40 in die Hohlwand 24.

Der zur Rückwand 12 und zum Zwischenstück 30 senkrechte Wandabschnitt 27 der Hohlwand 24 bildet einen Sitz 41 für den an den Gewindeteil 39 anschließenden Dichtsitz 42 der Zündkerze 40. Die Durchbrüche 38 in der anderen Hohlwand 25 haben einen breiten Querschnitt in dem mit dem Zwischenstück 30 verbundenen, schrägen Wandabschnitt 31 zur Aufnahme, Lagesicherung und Führung des Isolators 43 der Zündkerze 40 und einen schmalen Querschnitt im zur Rückwand 12 parallelen Wandabschnitt 33. Der schmale Querschnitt entspricht der Dicke der Anschlußelektrode 44 der Zündkerze 40. Das Entnehmen der Zündkerze 40 aus der Verpackung erfolgt durch Herauskippen des Isolators 43 aus dem Durchbruch 38 des schrägen Wandabschnitts 31 und anschließendes Herausziehen des Gewindeabschnitts 39 der Zündkerze 40 aus dem Sitz 41 des Wandabschnitts 27. In der Lasche 34 und der Rückwand 12 sind je ein deckungsgleicher Durchbruch 36 angeordnet. Dieser zum Aufhängen dienende Durchbruch 36 hat die Form eines Kreises, eines Längsschlitzes oder vorzugsweise die Kombination von beiden.
Die wie vorhergehend beschriebene Verpackung ist an sich zum Aufnehmen und zum Vertrieb von Zündkerzen 40 geeignet. Um einen Diebstahlschutz zu gewährleisten, sind die Hohlwände 24 und 25 der Vorderwand 13 zusätzlich abgedeckt. Dazu findet ein Deckel 46 (Fig. 4) Verwendung, der die Vorderseiten der beiden Hohlwände 24 und 25, deren voneinander abgewandte Wandabschnitte 26 und 32 und die von der Rückwand 12 auf die Stirnseiten 47 der Hohlwände 24 und 25 umgefalteten Seitenlaschen 14 abdeckt. Der Deckel 46 hat angeformte Querlaschen 48 und Längslaschen 49, deren Innenflächen mit den voneinander abgewandten Wandabschnitten 26 und 32 der Hohlwände 24 und 25 sowie den Seitenlaschen 14 verklebt werden.
Um Art und Anzahl der verpackten Zündkerzen 40 zu erkennen, besitzt der Deckel 46 ein Sichtfenster 50, dessen Höhe H sich von der Faltlinie 17 der Hohlwand 24 bis zur Faltlinie 21 der Hohlwand 25 erstreckt. Zur einfacheren Entnahme der Zündkerzen 40 aus der Verpackung ist mindestens eine durch Perforation 51 begrenzte Aufreißlasche 52 in dem das Sichtfenster 50 in Höhe des Sitzes 41 der Zündkerzen 40 begrenzenden Abschnitts des Deckels 46 angeordnet. Vorteilhafterweise wird über dem Gewindeteil 39 jeder Zündkerze 40 eine Aufreißlasche 52 angeordnet, so daß einzelne Zündkerzen 40 aus der Verpackung entnommen werden können, ohne den Schutz der in der Verpackung verbliebenen Zündkerzen 40 zu beeinträchtigen. Weiterhin ist zur Kontrolle über der Elektrode 54 jeder Zündkerze 40 ein Fenster 55 angeordnet, dessen Umriß bevorzugt halbkreisförmig ausgebildet ist.
Anstatt des Deckels 46 kann als Diebstahlschutz auch eine Hülse 56 (Fig. 5) verwendet werden. Die Hülse 56, die im Unterschied zum Deckel 46 auch einen Bereich der Rückwand 12 abdeckt, ist mit der Verpackung durch die auf die Stirnseiten 47 der Hohlwände 24 und 25 umgeklappten und beleimten Seitenlaschen 14 fest verbunden. Wie beim Deckel 46 sind auch in der Hülse 56 ein Sichtfenster 57, durch Perforation 58 begrenzte Aufreißlaschen 59 und Fenster 60 ausgebildet. Durch die gleiche Ausbildung der o.g. Merkmale wird ein einheitliches Erscheinungsbild der mit dem Deckel 46 oder der Hülse 56 versehenen Verpackung (Fig. 6) erzielt.

## Patentansprüche

1. Verpackung für wenigstens eine Zündkerze(40) aus einem aus Karton bestehenden Packstoffzuschnitt(10) mit einer ebenen Rückwand(12) und mit einer Vorderwand(13) sowie mit zwei von der Vorderwand(13) gebildeten Hohlwänden(24,25) mit einander gegenüberliegenden Seiten(27,31), die Durchbrüche(37,38) zur Aufnahme der Endabschnitte(62,63) der Zündkerzen(40) haben, wobei die beiden gegenüberliegenden Seiten(27,31) der Hohlwände(24,25) durch ein einstückig mit diesen verbundenes Zwischenstück(30) miteinander verbunden sind und wobei die Vorderwand(13) eine an einem Ende einer Hohlwand(25) abstehende Lasche(34) hat, die mit einem überstehenden Teil der Rückwand(12) fest verbunden ist, **dadurch gekennzeichnet,** daß an der Rückwand(12) Seitenlaschen(14) integral angeordnet sind, die auf die Stirnseiten(47) der Hohlwände(24,25) abgewinkelt sind, und daß ein Deckel(46) oder eine Hülse(56) die Hohlwände(24,25) und das Zwischenstück(30) deckend umschließt, wobei der Deckel(46) oder die Hülse(56) mit den Seitenlaschen(14) fest verbunden ist.

2. Verpackung nach Anspruch 1, **dadurch gekennzeichnet,** daß der Deckel(46) bzw. die Hülse(56) ein Sichtfenster(50,57) hat, dessen Höhe(H) sich über einen zur Rückwand(12) parallelen Abschnitt(33) der Vorderwand(13) bis zum Übergang der rechtwinklig vom Zwischenstück(30) abstehenden Seite(27) zu einem weiteren zur Rückwand(12) parallelen Abschnitt(28) erstreckt.

3. Verpackung nach Anspruch 1 oder 2, **dadurch gekennzeichnet,** daß eine der beiden einander gegenüberliegenden Seiten(27,31) der Hohlwände(24,25) rechtwinklig vom Zwischenstück(30) absteht und einen Sitz(41) für den Dichtsitz(42) der Zündkerze(40) bildet, und daß die andere der beiden Seiten(27,31) schräg vom Zwischenstück absteht.

4. Verpackung nach Anspruch 1, 2 oder 3, **dadurch gekennzeichnet,** daß sich die in den beiden einander gegenüberliegenden Seiten(27,31) vorgesehenen Durchbrüche(37,38) in zur Rückwand(12) parallelen Abschnitten(28,33) der Hohlwände(24,25) fortsetzen.

5. Verpackung nach einem der vorhergehenden Ansprüche, **dadurch gekennzeichnet,** daß in dem das Sichtfenster(50,57) in Höhe des Sitzes(41) der Zündkerze(40) begrenzenden Abschnitt des Deckels(46) bzw. der Hülse(56) mindestens eine durch Perforation(51,58) begrenzte Aufreißlasche(52,59) angeordnet ist.

6. Verpackung nach Anspruch 5, **dadurch gekennzeichnet,** daß in der Aufreißlasche(52,59) ein die Elektrode(54) der Zündkerze(40) freilassendes Fenster(55,60) angeordnet ist.

7. Verpackung nach einem der Ansprüche 1 bis 6, **dadurch gekennzeichnet,** daß der Packstoffzuschnitt(10) einseitig gestrichen und bedruckt ist.

## Claims

1. Pack for at least one sparking-plug (40) made from a board blank (10) with a flat back panel (12), a front panel (13) and two hollow walls (24, 25) formed by the front panel (13) that have sides (27, 31) located opposite each other with openings (37, 38) to accommodate the end sections (62, 63) of the sparking-plugs (40), where the two sides (27, 31) of the hollow walls (24, 25) that are located opposite each other are connected by an intermediate section (30) which is connected to these hollow walls (24, 25) in a single-piece configuration and where the front panel (13) is provided with a flap (34) that projects from one end of one hollow wall (25) and is bonded securely to a projecting section of the back panel (12), **wherein** side flaps (14) are integrated with the back panel (12) and are located at an angle to the ends (47) of the hollow walls (24, 25) and **wherein** a lid (46) or a sleeve (56) covers the hollow walls (24, 25) and the intermediate section (30), with the lid (46) or the sleeve (56) being bonded securely to the side flaps (14).

2. Pack according to claim 1, **wherein** the lid (46) or the sleeve (56) is provided with a window (50, 57) that extends (height H) from a section (33) of the front panel (13) that is parallel to the back panel (12) to the point at which the side (27) projecting at right angles from the intermediate section (30) changes to a further section (28) that is parallel to the back panel (12).

3. Pack according to claim 1 or 2, **wherein** one of the two sides (27, 31) of the hollow walls (24, 25) that are located opposite each other projects at right angles from the intermediate section (30) and forms a pocket (41) to hold the sparking-plug (40) securely (42) and **wherein** the other of the two sides (27, 31) projects away from the intermediate section obliquely.

4. Pack according to claim 1, 2 or 3, **wherein** the openings (37, 38) provided in the two sides (27, 31) located opposite each other continue in the sections (28, 33) of the hollow walls (24, 25) that are parallel to the back panel (12).

5. Pack according to one of the previous claims, **wherein** at least one tear tab (52, 59) defined by perforations (51, 58) is located in the section of the lid (46) or sleeve (56) that limits the window (50, 57) at the level of the pocket (41) for the sparking-plug (40).

6. Pack according to claim 5, **wherein** a window (55, 60) that exposes the electrode (54) of the sparking-plug (40) is located in the tear tab (52, 59).

7. Pack according to one of the claims 1 to 6, **wherein** the pack blank (10) is coated and printed on one side.

## Revendications

1. Emballage pour au moins une bougie d'allumage (40) constitué d'une découpe en carton d'emballage (10) ayant un dos (12) plat et une paroi avant (13) ainsi que deux parois creuses (24, 25) à côtés opposés (27, 31), formées par la paroi avant (13), qui ont des ouvertures (37, 38) pour recevoir les sections terminales (62, 63) des bougies d'allumage (40), les deux côtés opposés (27, 31) des parois creuses (24, 25) étant raccordés entre eux par une pièce intermédiaire (30) reliée à ces parois en une seule pièce et la paroi avant (13) ayant une languette (34) dépassant sur une extrémité d'une paroi creuse (25), cette languette étant raccordée de manière fixe à une partie du dos (12) dépassant, **caractérisé en ce que** des languettes latérales (14) sont intégrées au dos (12), ces languettes étant repliées sur les côtés frontaux (47) des parois creuses (24, 25) et qu'un couvercle (46) ou une enveloppe (56) entoure les parois creuses (24, 25) et la partie intermédiaire (30) de manière à les recouvrir, le couvercle (46) ou l'enveloppe (56) étant raccordé(e) de manière fixe aux languettes latérales (14).

2. Emballage selon la revendication 1, **caractérisé en ce que** le couvercle (46) ou l'enveloppe (56) a une fenêtre (50, 57) dont la hauteur (H) s'étend au-dessus d'une section (33) de la paroi avant (13) parallèle au dos (12) jusqu'au passage du côté (27) dépassant en angle de droit de la pièce intermédiaire (30) vers une autre section (28) parallèle au dos (12).

3. Emballage selon la revendication 1 ou 2, **caractérisé en ce que** l'un des deux côtés (27, 31) opposés des parois creuses (24, 25) dépasse en angle droit de la pièce intermédiaire (30) et forme un siège (41) pour l'assise (42) de la bougie d'allumage (40) et que l'autre des deux côtés (27, 31) dépasse en biais de la pièce intermédiaire.

4. Emballage selon la revendication 1, 2 ou 3, **caractérisé en ce que** les ouvertures (37, 38) prévues dans les deux côtés (27,31) opposés continuent dans des sections (28, 33) des parois creuses (24, 25) parallèles au dos (12).

5. Emballage selon l'une des revendications précédentes, **caractérisé en ce que** dans la section du couvercle (46) ou de l'enveloppe (56) délimitant la fenêtre (50, 57) à hauteur du siège (41) de la bougie d'allumage (40) est placée au moins une languette de déchirage (52, 59) délimitée par perforation (51, 58).

6. Emballage selon la revendication 5, **caractérisé en ce que** dans la languette de déchirage (52, 59) est placée une fenêtre (55, 60) laissant libre l'électrode (54) de la bougie d'allumage (40).

7. Emballage selon l'une des revendications 1 à 6, **caractérisé en ce que** la découpe en carton d'emballage (10) est peinte et imprimée sur un côté.
